# EUROPÄISCHE PATENTSCHRIFT

(11) **EP 0 314 820 B1**
(45) Veröffentlichungstag und Bekanntmachung des Hinweises auf die Patenterteilung: **01.04.1992**
(21) Anmeldenummer: 87116103.0
(22) Anmeldetag: 02.11.1987
(51) Int. Cl.: F27B 9/26, F27D 9/00

(54) **Vorrichtung zur Unterwagenkühlung von Ofenwagen in Tunnelöfen**
Device for the under-wagon cooling of furnace wagons in tunnel furnaces
Dispositif de refroidissement de l'espace sous les voitures dans un four tunnel

(43) Veröffentlichungstag der Anmeldung: 10.05.1989
(73) Patentinhaber: Vogel & Noot Industrieanlagenbau Gesellschaft m.b.H., A-8055 Graz (AT)
(72) Erfinder: Eustacchio, Claudio, A-8010 Graz (AT)
(74) Vertreter: Patentanwälte Kirschner & Grosse

(56) Entgegenhaltungen:
- EP-A- 0 086 693
- DE-A- 3 021 907
- DE-C- 607 099
- DE-C- 3 604 501
- FR-A- 1 335 903
- US-A- 1 867 318

## Beschreibung

Die Erfindung betrifft eine Vorrichtung zur Unterwagenkühlung von Ofenwagen in Tunnelöfen, mit einem vom Kühlmedium durchströmten Unterwagenkanal, der durch das Fundament und die Seitenwände des Tunnelofens und durch die Ofenwagenunterseiten gebildet ist und der gegenüber dem oberhalb der Ofenwagen gebildeten Brennkanal zumindest weitestgehend abgedichtet ist.

Bei Tunnelöfen wird üblicherweise ein geschlossener Wagenzug durch den Tunnelofen bewegt, wobei die Stahlkonstruktionen der Ofenwagen gegen den Brennkanal hin durch einen Aufbau aus feuerfesten und isolierenden Materialien geschützt wird.

Da im Brennkanal aufgrund der unterschiedlichen Temperaturen und Zugverhältnisse große Druckunterschiede herrschen, muß der unterhalb der Ofenwagen angeordnete Unterwagenkanal zum Schutz der Stahlteile abgedichtet werden.

Zur Abdichtung des sich unter den Ofenwagen befindlichen Unterwagenkanals gegenüber dem Brennkanal werden beim Stand der Technik seitlich an den Ofenwagen Sandrinnen geführt, in welche die seitlich an den Stahlkonstruktionen der Ofenwagen befestigten, durchgehenden Blechplatten als Dichtschürzen eintauchen. An den aneinanderstoßenden Wagenenden werden labyrinthartige Dichtungen mit feuerfesten Dichtschnüren angebracht.

Diese bekannten Abdichtungen sind jedoch ungenügend. Da durch den Unterwagenkanal Kühlluft zum Kühlen der Stahlkonstruktion einschließlich Ofenwagenrädern mit Lagern bewegt werden muß, herrschen im Unterwagenkanal andere Zug- und Druckverhältnisse als im oberhalb der Ofenwagen befindlichen Brennkanal.

Die Tunnelöfen moderner Werke werden mit Kanalbreiten bis zu 10 Metern gebaut, und die Abdichtungen der Ofenwagen erfordern höhere Präzision, als dies mit einfachen Mitteln möglich ist. Dadurch kommt es zu undichten Stellen zwischen dem Brennkanal oberhalb der Ofenwagen und dem Unterwagenkanal. In der Folge gelangen heiße Gase aus der Brennzone in den Kühlkanal (Unterwagenkanal) und gefährden dort die Stahlkonstruktion, insbesondere aber die Ofenwagenräder und Lager. Andererseits gelangt unkontrolliert Kühlluft aus dem Kühlkanal unter den Ofenwagen in den Brennkanal über den Ofenwagen, was zu einer Schädigung des Brenngutes führt.

Aus der europäischen Patentanmeldung 0 227 927 ist es bekannt, den Unterwagenkanal in einzelne kurze Kammern zu teilen, durch die von außen Kühlrohre geführt werden, welche die Luft in diesen Kammern kühlen sollen. Diese Kühlrohre befinden sich in einem Abstand von ca. 0,5 m von der zu kühlenden Stahlkonstruktion der Tunnelofenwagen entfernt unterhalb der Ofenwagen. Da sich die zu kühlende Ofenwagenkonstruktion an der höchsten Stelle der Kühlkammern befindet, ist dort auch der Raum und damit die Luft am heißesten.

Es erscheint daher wenig sinnvoll, im Abstand von ca. 0,5 m unterhalb der Ofenwagenunterseiten die Luft zu kühlen, da die heiße Luft infolge des geringeren spezifischen Gewichtes nach oben steigt und es nicht in ausreichendem Maße zu der gewünschten natürlichen Umwälzung kommen kann. Es müßten künstliche Umwälzeinrichtungen eingebaut werden, was bei bis zu 100 Ofenwagen pro Tunnelofen und 2 Kammern pro Ofenwagen unwirtschaftlich wird.

Der Erfindung liegt daher die Aufgabe zugrunde, in konstruktiv einfacher Weise die Kühlung der Stahlkonstruktion der Ofenwagen sowie deren Räder und Lager sicherzustellen und gleichzeitig zu vermeiden, daß das Brenngut durch unkontrolliert in den Brennkanal gelangende Kühlluft geschädigt werden kann sowie auszuschließen, daß selbst bei großen Druckunterschieden zwischen dem Brennkanal und Kühlkanal ein Gasaustausch stattfindet.

Diese Aufgabe wird erfindungsgemäß im wesentlichen dadurch gelöst, daß im Unterwagenkanal mindestens ein in Längsrichtung des Tunnelofens verlaufender, geschlossener Kühlluftkanal angeordnet ist, der von Kühlluft durchströmbar ist, der den Unterwagenkanal weitestmöglich ausfüllt und der von den Ofenwagenunterseiten nur geringfügig beabstandet ist.

Durch diesen luftdichten Kühlluftkanal wird Kühlluft geführt, welche die vorzugsweise aus Metallblech bestehende Ummantelung des Kühlluftkanals in etwa auf Umgebungstemperatur hält. Durch die Nähe dieser gekühlten Blechummantelung an den Stahlteilen der Ofenwagen wird die Wärme dieser Stahlteile abgeführt.

Aufgrund des sehr geringen Abstands des geschlossenen Kühlluftkanals von der Unterseite der Stahlkonstruktion der Ofenwagen von weniger als 5 mm, vorzugsweise weniger als 2 mm, kann es innerhalb des Unterwagenkanals außerhalb des Bereichs des Kühlluftkanals praktisch zu keinem Fließen von Gasströmen kommen. Hierdurch ist eine Längsströmung von Luft zwischen den Stahlkonstruktionen des Ofenwagens und der Blechummantelung des Kühlluftkanals praktisch ausgeschlossen. Gleichzeitig ist ausgeschlossen, daß heiße Luft vom Brennkanal in den Raum unterhalb der Ofenwagen oder Kaltluft vom Unterwagenkanal in den Brennkanal gelangen kann. Im Falle der vorliegenden Erfindung entfällt somit die Notwendigkeit, die Tunnelofenwagen luftdicht zwischen Brennkanal und Unterwagenkanal abzudichten, was einen entscheidenden Vorteil der Erfindung darstellt.

In der Praxis werden mehrere parallele Kühlluftkanäle vorzusehen sein, von denen jeweils einer zwischen den Rädern der Ofenwagen bzw. zwischen den Rädern der Ofenwagen und der diesen benachbarten Seitenwand des Tunnelofens angeordnet ist. In der Regel sind, falls die Räder der Ofenwagen nicht ganz am seitlichen Ende der Ofenwagen angeordnet sind, drei Kühlluftkanäle vorzusehen, und zwar ein mittlerer Kühlluftkanal, welcher sich zwischen den linken und rechten Rädern erstreckt, ein linker Kühlluftkanal, welcher sich zwischen den linken Rädern und der linken Tunnelofen-Seitenwand und ein rechter Kühlluftkanal, welcher sich zwischen den rechten Rädern und der rechten Tunnelofen-Seitenwand erstreckt.

Zwischen den parallel verlaufenden Kühlluftkanälen befinden sich somit Räume, in denen die Räder der Ofenwagen laufen können. Um eine in Längsrichtung des Tunnelofens verlaufende Luftströmung durch diese Räume hindurch zu verhindern, ist in bevorzugter Weiterbildung der Erfindung vorgesehen, daß an den Ofenwagen vertikale, quer zur Transportrichtung verlaufende Dichtzungen angeordnet sind, die sich in den zwischen benachbarten Kühlluftkanälen definierten Raum erstrecken und von den Kühlluftkanälen bzw. den zur Führung der Ofenwagen vorgesehenen Schienen nur geringfügig beabstandet sind, d.h. einen Abstand kleiner als 5 mm, vorzugsweise kleiner als 2 mm, haben.

Weitere vorteilhafte Merkmale der Erfindung ergeben sich aus den übrigen Unteransprüchen im Zusammenhang mit der nachfolgenden Beschreibung, in der ein Ausführungsbeispiel der Erfindung anhand der Zeichnung näher beschrieben ist. In der Zeichnung zeigen in halbschematischer Darstellung:
- Fig. 1: einen Längsschnitt durch einen mit einer erfindungsgemäßen Vorrichtung zur Unterwagenkühlung ausgerüsteten Tunnelofen, und>
- Fig. 2: einen Querschnitt durch den Tunnelofen gemäß Fig. 1.

Durch den in den Fig. 1 und 2 skizzierten Tunnelofen 2 wird auf Schienen 6 der Ofenwagenzug 4 bewegt, welcher aus einzelnen Ofenwagen 8 besteht. Jeder Ofenwagen 8 umfaßt eine Stahlkonstruktion 10 ,an der über nicht näher dargestellte Lager die Ofenwagenräder 12 gelagert sind. Die Stahlkonstruktion 10 trägt einen Schamotteaufbau 14, auf dem Ziegelstapel 16 abgesetzt sind. Zwischen den Seitenwänden 18 des Tunnelofens 2, dem Fundament 20 des Tunnelofens 2 und der Unterseite der Stahlkonstruktion 10 der Ofenwagen 8 ist der zu kühlende Unterwagenkanal 22 definiert. Oberhalb des Unterwagenkanals 22 ist zwischen dem Schamotteaufbau 14 der Ofenwagen 8, den Seitenwänden 18 und der Ofenbrennkanaldecke 24 des Tunnelofens der Brennkanal 26 definiert.

Innerhalb des Unterwagenkanals 22 sind drei in Längsrichtung des Tunnelofens 2 verlaufende Kühlluftkanäle 28, 30, 32 vorgesehen, welche jeweils rechteckigen Querschnitt haben, am Fundament 20 bzw. den Seitenwänden 18 des Tunnelofens 2 auf- bzw. anliegen und von der Unterseite der Stahlkonstruktion 10 nur geringfügig, d. h. unter einem Abstand von weniger als 2 mm, beabstandet sind. Die Kühlluftkanäle 28 bis 32 bestehen vorzugsweise aus Metallblech. Zwischen den Kühlluftkanälen 28, 30 und 30, 32 ist jeweils ein Raum definiert, in welchem die Ofenwagenräder 12 laufen können. An der Unterseite dieses Raums sind die Schienen 6 angeordnet.

Zur Abdichtung des vorgenannten Raumes zwischen den Blech-Kühlluftkanälen 28, 30 und 30, 32 sind vertikal verlaufende Dichtzungen 34 an der Unterseite der Stahlkonstruktion 10 der Ofenwagen 8 angeschweißt, wobei diese Dichtzungen vorzugsweise jeweils an den vorderen und hinteren Enden eines jeden Ofenwagens 8 vorgesehen sind. Der Abstand der seitlichen Ränder dieser Dichtzungen 34 von den Seitenflächen der geschlossenen Kühlluftkanäle 28, 30 bzw. 32 ist ebenfalls sehr gering bemessen und ist vorzugsweise kleiner als 2 mm.

Während des Betriebes wird Kühlluft durch die Kühlluftkanäle 28, 30, 32 geleitet, wodurch die Blechmäntel der Kühlluftkanäle gekühlt werden, was wiederum eine Kühlung der Stahlkonstruktion 10 der Ofenwagen 8 bzw. der Ofenwagenräder 12 einschließlich deren Lager zur Folge hat. Nachdem die Kühlluftkanäle 28, 30, 32 den Unterwagenkanal 22 praktisch vollständig ausfüllen, und im übrigen die Dichtzungen 34 für eine Abdichtung der Räume zwischen den Kühlluftkanälen sorgen, kann eine Längsströmung innerhalb des Unterwagenkanals 22 außerhalb des Bereichs der Kühlluftkanäle 28 bis 32 praktisch nicht auftreten. Nachdem die Kühlluft vollständig innerhalb der geschlossenen Kühlluftkanäle 28 bis 32 eingeschlossen ist, ist ein Austausch zwischen Kühlluft und heißer Luft aus dem Brennkanal 26 nicht möglich, so daß sich spezielle Abdichtmaßnahmen erübrigen.

Eine einfache, zusätzliche Abdichtung zwischen dem Unterwagenkanal 22 und dem Brennkanal 26 ergibt sich durch seitliche, von der Stahlkonstruktion 10 der Ofenwagen 8 in die Seitenwände 18 ragende, durchgehende horizontale Dichtleisten 36.

## Patentansprüche

1. Vorrichtung zur Unterwagenkühlung von Ofenwagen (8) in Tunnelofen (2), mit einem vom Kühlmedium durchströmten Unterwagenkanal (22), der durch das Fundament (20) und die Seitenwände (18) des Tunnelofens (2) und durch die Ofenwagenunterseiten gebildet ist und der gegenüber dem oberhalb der Ofenwagen (8) gebildeten Brennkanal (26) zumindest weitestgehend abgedichtet ist, dadurch gekennzeichnet, daß im Unterwagenkanal (22) mindestens ein in Längsrichtung des Tunnelofens (2) verlaufender, geschlossener Kühlluftkanal (28, 30, 32) angeordnet ist, der von Kühlluft durchströmbar ist, der den Unterwagenkanal (22) weitestmöglich ausfüllt und der von den Ofenwagen-Unterseiten nur geringfügig beabstandet ist.

2. Vorrichtung nach Anspruch 1, dadurch gekennzeichnet, daß mehrere parallele Kühlluftkanäle (28, 30, 32) vorgesehen sind, von denen jeweils einer zwischen den Rädern (12) der Ofenwagen (8) bzw. zwischen den Rädern (12) der Ofenwagen (8) und der diesen benachbarten Seitenwand (18) des Tunnelofens (2) angeordnet ist.

3. Vorrichtung nach Anspruch 2, dadurch gekennzeichnet, daß an den Ofenwagen (8) vertikale, quer zur Transportrichtung verlaufende Dichtzungen (34) angeordnet sind, die sich in den zwischen benachbarten Kühlluftkanälen (28, 30 bzw. 30, 32) definierten Raum erstrecken und von den Kühlluftkanälen bzw. den zur Führung der Ofenwagen (8) vorgesehenen Schienen (6) nur geringfügig beabstandet sind.

4. Vorrichtung nach Anspruch 3, dadurch gekennzeichnet, daß die Dichtzungen (34) zumindest an beiden Enden eines jeden Ofenwagens (8) vorgesehen sind.

5. Vorrichtung nach einem der vorhergehenden Ansprüche, dadurch gekennzeichnet, daß die Kühlluftkanäle (28, 30, 32) aus Metallblech bestehen.

6. Vorrichtung nach einem der vorhergehenden Ansprüche, dadurch gekennzeichnet, daß der Abstand der Kühlkanäle (28, 30, 32) von der Ofenwagenunterseite bzw. von den Dichtzungen (34) kleiner als 5 mm, vorzugsweise kleiner als 2 mm ist.

## Claims

1. Device for the undertruck cooling of kiln trucks (8) in tunnel kilns (2), having an undertruck channel (22) through which the cooling medium flows and which is formed by the foundation (20) and the side walls (18) of the tunnel kiln (2) and by the undersides of the kiln trucks and which is sealed off, at least to the greatest extent, from the firing channel (26) formed above the kiln trucks (8), characterised in that at least one closed cooling-air channel (28, 30, 32) running in the longitudinal direction of the tunnel kiln (2) is arranged in the undertruck channel (22), through which cooling-air channel (28, 30, 32) cooling air can flow and which fills the undertruck channel (22) to the greatest possible extent and is only at a slight distance from the kiln-truck undersides.

2. Device according to Claim 1, characterised in that a plurality of parallel cooling-air channels (28, 30, 32) are provided, of which in each case one is arranged between the wheels (12) of the kiln trucks (8) or between the wheels (12) of the kiln trucks (8) and the side wall (18), adjacent to these trucks (8), of the tunnel kiln (2).

3. Device according to Claim 2, characterised in that vertical sealing tongues (34) running transversely to the transport direction are arranged on the kiln trucks (8), which sealing tongues (34) extend into the space defined between adjacent cooling-air channels (28, 30 and 30, 32 respectively) and are only at a slight distance from the cooling-air channels or the rails (6) provided for guiding the kiln trucks (8).

4. Device according to Claim 3, characterised in that the sealing tongues (34) are provided at least at both ends of each kiln truck (8).

5. Device according to one of the preceding claims, characterised in that the cooling-air channels (28, 30, 32) are made of sheet metal.

6. Device according to one of the preceding claims, characterised in that the distance between the cooling channels (28, 30, 32) and the kiln-truck underside or the sealing tongues (34) is less than 5 mm, preferably less than 2 mm.

## Revendications

1. Dispositif de refroidissement de l'espace situé sous les chariots de four (8) dans un four tunnel (2), comportant un canal de soubassement (22), parcouru par un courant de fluide de refroidissement, formé par les fondations (20) et les parois latérales (18) du four tunnel (2) et par les faces inférieures des chariots de four, et étant isolé de façon étanche, au moins autant que possible, vis-à-vis de l'espace de cuisson (26) formé au-dessus des chariots de four (8), caractérisé en ce qu'au moins un conduit d'air de refroidissement (28,30,32) fermé, s'étendant dans la direction longitudinale du four tunnel (2), est disposé dans le canal de soubassement (22) et est susceptible d'être parcouru par un courant d'air de refroidissement, en remplissant autant que possible le canal de soubassement (22) et en étant écarté seulement légèrement des faces inférieures des chariots de four.

2. Dispositif selon la revendication 1, caractérisé en ce que plusieurs conduits d'air de refroidissement (28,30,32) parallèles sont prévus, dont chaque fois l'un est disposé entre les roues (12) des chariots de four (8), et les autres sont respectivement disposés entre les roues (12) des chariots de four (8) et la paroi latérale (18), voisine des roues, du four tunnel (2).

3. Dispositif selon la revendication 2, caractérisé en ce que des joints d'étanchéité (34) verticaux, qui s'étendent transversalement par rapport à la direction du transport, sont disposés sous les chariots de four (8) et s'étendent dans l'espace défini entre les conduits d'air de refroidissement (28,30, et respectivement 30,32) voisins, et ne sont espacés que légèrement des conduits d'air de refroidissement et, respectivement, des rails (6) prévus pour le guidage des chariots de four (8).

4. Dispositif selon la revendication 3, caractérisé en ce que les joints d'étanchéité (34) sont prévus au moins aux deux extrémités de chaque chariot de four (8).

5. Dispositif selon l'une des revendications précédentes, caractérisé en ce que les conduits d'air de refroidissement (28,30,32) sont en tôle métallique.

6. Dispositif selon l'une des revendications précédentes, caractérisé en ce que la distance entre les conduits d'air de refroidissement (28,30,32) et la face inférieure des chariots de four et, respectivement, des joints d'étanchéité (34), est inférieure à 5mm, de préférence inférieure à 2mm.
